# EUROPÄISCHE PATENTSCHRIFT

(11) **EP 1 341 669 B1**
(45) Veröffentlichungstag und Bekanntmachung des Hinweises auf die Patenterteilung: **15.10.2008**
(21) Anmeldenummer: 01990458.0
(22) Anmeldetag: 29.11.2001
(51) Int. Cl.: B41F 23/08, B41F 13/08

(54) **LACKIERVORRICHTUNG FÜR EINE ROTATIONSDRUCKMASCHINE**
COATING DEVICE FOR A ROTARY PRINTING MACHINE
DISPOSITIF DE VERNISSAGE POUR ROTATIVE A IMPRIMER

(30) Priorität: 05.12.2000 DE 20020703 U; 13.02.2001 DE 20102450 U
(43) Veröffentlichungstag der Anmeldung: 10.09.2003
(73) Patentinhaber: manroland AG, 63075 Offenbach (DE)
(72) Erfinder: ROTHER, Michael, 63322 Rödermark (DE); SCHÖLZIG, Jürgen, 55126 Mainz (DE); WALTHER, Thomas, 65719 Hofheim (DE)
(74) Vertreter: Stahl, Dietmar
(86) Internationale Anmeldenummer: PCT/EP2001/013973
(87) Internationale Veröffentlichungsnummer: WO 2002/045962

(56) Entgegenhaltungen:
- EP-A- 0 936 065
- DE-A- 19 613 119
- DE-A- 19 729 977

## Beschreibung

Die Erfindung betrifft eine Lackiervorrichtung für eine Rotationsdruckmaschine, insbesondere eine Bogendruckmaschine, nach dem Oberbegriff von Anspruch 1 und 2.

### [Stand der Technik]

Eine Lackiervorrichtung dieser Art ist aus DE 197 29 977 A1 als Offsetdruckwerk zum Lackieren von Bedruckstoffen in einer Rotationsdruckmaschine bekannt. Bei dieser Lackiereinrichtung trägt der Plattenzylinder wahlweise eine Flachdruckform mit elastischer Oberfläche oder eine flexible Hochdruckform. Dem Plattenzylinder ist ein Dosiersystem zugeordnet, welches im Bereich der Lagerungen der Feuchtauftragwalze eine gerasterte Auftragswalze austauschbar (gegen die Feuchtauftragwalze) angeordnet aufweist, wobei der Auftragwalze ein Kammerrakel zugeordnet ist. Beim Lackieren ist das Farbwerk mit seinen Farbauftragwalzen vom Plattenzylinder getrennt. Von Vorteil ist dabei, wenn die auf dem Plattenzylinder fixierbare Druckform mittels einer automatisierten Plattenspann- und Wechselvorrichtung zugeführt und abgeführt wird.

Eine weitere Lackiervorrichtung für eine Rotationsdruckmaschine ist aus EP 0 620 115 A1 bekannt. Zum InLine-Beschichten von Bedruckstoffen sind wenigstens zwei Lackiereinheiten vorgesehen. Die in Förderrichtung des Bedruckstoffes vorgeordnete erste Lackiereinheit ist dabei als Flexodruckwerk mit einem eine flexible Hochdruckform tragenden Formzylinder, der mit einem den Bedruckstoff führenden DruckZylinder in Kontakt ist, einer gerasterten Auftragwalze, die wiederum mit dem Formzylinder in Kontakt ist und einem anstellbaren Kammerrakel ausgebildet. Die nachgeordnete zweite Lackiereinheit ist als herkömmliche Lackiereinheit ausgebildet und ist speziell zum vollflächigen Lackieren einsetzbar.
Im Druckereibetrieb werden zum vollflächigen Lackieren flexible Gummitücher auf dem Formzylinder aufgespannt. Derartige Gummitücher weisen eine verbesserte Dämpfungsfunktion auf und sind preiswerter als Lackplatten und entsprechen den auf Gummituchzylindern von Offsetdruckwerken verwendeten Gummitüchern.

Aus DE 196 13 119 A1 ist für einen Lackturm einer Bogenrotationsdruckmaschine mit einem Bogenführungszylinder ein Lackierzylinder mit einem Auftragwerk bekannt, wobei der Lackierzylinder als eine in Druckwerken von Bogenoffsetdruckmaschinen angeordneter Druckformzylinder mit einer Plattenspannung ausgebildet ist. Darüber hinaus ist dem Lackierzylinder eine Plattenwechselvorrichtung für die Lackplatten zugeordnet.

Beim Einsatz von Gummitüchern in Rotationsdruckmaschinen ist es von Nachteil, dass die Spannung eines Gummituches sehr aufwendig ist und somit hohe Rüstzeiten erforderlich sind. Weiterhin ist beim Einsatz von Lackplatten nachteilig, dass diese zu wenig dämpfende Eigenschaften aufweisen und die Lackplatten teurer als Gummitücher sind..

### [Aufgabe der Erfindung]

Der Erfindung liegt die Aufgabe zugrunde, eine Lackiervorrichtung der eingangs beschriebenen Art zu schaffen, die für zu spannende, plattenförmige Druckformen einen eine Rüstzeitverkürzung ermöglichenden Aufbau aufweist und universell einsetzbar ist.

Die Aufgabe wird durch die Ausbildungsmerkmale von Anspruch 1 und 2 gelöst. Weiterbildungen ergeben sich aus den abhängigen Ansprüchen.

Ein erster Vorteil der Lackiervorrichtung ist darin begründet, dass diese Vorrichtung sich für die Verarbeitung unterschiedlicher Lackarten, wie beispielsweise Drucklack, wässriger Dispersionslack, UV-Lack, Blisterlack, oder auch Spezialfarben wie beispielsweise Metalldruckfarben, Flexodruckfarben geeignet ist.

Vorteilhaft ist weiterhin, dass die Lackiervorrichtung in einem Offsetdruckwerk und/oder in einem Lackwerk einsetzbar ist. Dabei ist diese Vorrichtung in einem Offsetdruckwerk im indirekten Druck und in einem Lackwerk im direkten Druck betreibbar.

Das Offsetdruckwerk besteht im indirekten Druck in an sich bekannter Weise zumindest aus einem den Bedruckstoff führenden Druckzylinder, einem Gummituchzylinder und einem Plattenzylinder, wobei dem Plattenzylinder zumindest ein Farbwerk zugeordnet ist. Diese Ausbildung eignet sich für den wasserlosen bzw. Feuchtmittel freien Offsetdruck (Trockenoffset). Für den Nass-Offsetdruck ist dem Farbwerk in Drehrichtung des Plattenzylinders ein Feuchtwerk vorgeordnet.

Das Lackwerk besteht im direkten Druck zumindest aus einem den Bedruckstoff führenden Druckzylinder, einem Formzylinder und einem Dosiersystem mit wenigstens einer Auftragwalze.

Dabei ist in einem Offsetdruckwerk im indirekten Druck auf dem Plattenzylinder ein Schichtkörper fixiert (bei nachgeordnetem Gummituchzylinder) und in einem Lackwerk ist im direkten Druck der Schichtkörper auf dem Formzylinder fixiert.

Ebenso ist vorteilhaft, dass den Plattenzylindern in Offsetdruckwerken und/oder den Formzylindern in Lackwerken je eine Plattenwechseleinrichtung zugeordnet ist, so dass ein Wechsel der Schichtkörper in jedem Druck-/Lackwerk automatisiert realisierbar ist.

Ein weiterer Vorteil besteht darin, dass der Schichtkörper aus einer biegbaren Trägerschicht, einer auf der Trägerschicht angeordneten kompressiblen Schicht, bevorzugt einer Gummischicht, und einer auf der Schicht angeordneten Gummituchdeckschicht besteht. Der Schichtkörper weist ebene, miteinander verbundene Schichten auf, die im aufgespannten Zustand; dem Zylinder angepasst, gewölbt sind.

Ein Schichtkörper weist (gegenüber Lackplatten) ein verbessertes Dämpfungsverhalten , beispielsweise bei einem Kanalschlag, auf und ist universell für eine vollflächige oder eine ausgesparte Lackierung (Spotlackierung) einsetzbar. Bei der ausgesparten Lackierung ist vorteilhaft, dass zumindest die Gummituchdeckschicht des Schichtkörpers strippbar (teilweises entfernen der Gummituchdeckschicht für das ausgesparte Lackieren) ist.

Vorteilhaft ist ferner, dass die Plattenspannvorrichtungen bei Plattenzylindern als auch Formzylindern einheitlich ausgebildet sind und bevorzugt auf ein einheitliches Dickenmaß der zu spannenden Druckformen einstellbar sind, d.h. die Dicke der Trägerschicht der Schichtkörper entspricht der Dicke einer Offsetdruckplatte.

### [Beispiele]

Die Erfindung soll an einem Ausführungsbeispiel näher erläutert werden. Dabei zeigen schematisch:
- Fig. 1: eine Druckmaschine mit Offsetdruckwerken und Lackwerken,
- Fig. 2: eine Lackiervorrichtung für ein Offsetdruckwerk,
- Fig. 3: eine Lackiervorrichtung für ein Lackwerk,
- Fig. 4: einen Schichtkörper im Aufbau.

Eine Rotationsdruckmaschine, beispielsweise eine Bogendruckmaschine, mit mehreren Offsetdruckwerken 1 ist in Reihenbauweise ausgebildet, wobei in Förderrichtung der bogenförmigen Bedruckstoff ein erstes Lackwerk 2 und zweites Lackwerk 3 den Offsetdruckwerken 1 nachgeordnet ist. Zwischen den Lackwerken 2, 3 ist zum Trocknen der zu verarbeitenden Bedruckstoffe ein Trocknersystem 4 angeordnet. Dem zweiten Lackwerk 3 ist ein Ausleger 5 nachgeordnet, der unter anderem durch die umlaufende Fördersysteme 7 gebildet ist, die den bogenförmigen Bedruckstoff auf einen Auslegerstapel 6 transportieren und ablegen.

Ein Offsetdruckwerk 1 besteht im wesentlichen aus einem Plattenzylinder 8, einem Gummituchzylinder 9 sowie als Bogenführungszylinder einem Druckzylinder 11. Dem Plattenzylinder 8 ist ein Farbwerk 15 mit einem Walzenzug und Farbauftragwalzen 16 zugeordnet, ggf. ist weiterhin ein Feuchtwerk dem Plattenzylinder 8 benachbart, auf das hier nicht weiter eingegangen werden soll. Zwischen den Druckwerken 1, den Lackwerken 2, 3 sowie dem Trocknersystem 4 sind jeweils ein Transferzylinder 10 für den Transport der Bedruckstoffe angeordnet.

Das Lackwerk 2 besteht aus einem Druckzylinder 11, einem mit dem Druckzylinder 11 den Druckspalt (Lackierspalt) bildenden Formzylinder 12, welcher einen Schichtkörper 17 trägt, und einem ersten Dosiersystem 13. Das erste Dosiersystem 13 ist im vorliegenden Beispiel durch eine mit dem Formzylinder 12 in Kontakt bringbare, gerasterte Auftragwalze sowie einem mit dieser Auftragwalze in Funktionsverbindung stehenden Kammerrakel gebildet. Alternativ sind auch Dosiersysteme als Zweiwalzenwerke mit von oben in den gemeinsamen Walzenspalt einspeisender Lackversorgung (Quetschwalzenprinzip) oder Walzenwerke mit einer in einen Vorratsbehälter eintauchenden Schöpfwalze (Schöpf-/Tauchwalzenprinzip) einsetzbar.

Das zweite Lackwerk 3 besteht aus dem Druckzylinder 11, einem mit diesem den Druckspalt (Lackierspalt) bildenden Formzylinder 12, der einen Schichtkörper 17 und ein zweites Dosiersystem 14 aufweist. Das zweite Dosiersystem 14 ist beispielsweise durch eine Auftragwalze sowie eine Dosierwalze als Zweiwalzenwerk (Quetschwalzenprinzip) ausgebildet.
Alternativ sind hier auch Kammerrakelsysteme mit gerasterter Auftragwalze oder Walzenwerke nach dem Schöpf-/ Tauchwalzenprinzip einsetzbar.

Die Dosiersysteme 13, 14 sind mit je einem separat steuerbaren Kreislauf für den Umlauf von Beschichtungsflüssigkeiten koppelbar.

Die Lackiervorrichtung für ein Offsetdruckwerk einer Rotationsdruckmaschine weist umfangsseitig am Plattenzylinder 1 zum Fixieren des Schichtkörpers 17 Plattenspannvorrichtungen 24 auf. Der Schichtkörper 17 ist biegbar und besteht aus einer in den Plattenspannvorrichtungen 24 des Plattenzylinders 8 fixierbaren Trägerschicht 18. Auf der Trägerschicht 18 aufbauend ist eine kompressible Schicht 19, bevorzugt eine Gummischicht, fixiert angeordnet. Auf dieser kompressiblen Schicht 19 ist aufbauend eine fixierte Gummituchdeckschicht 20 angeordnet. Dabei ist die Gummituchdeckschicht 20 mit dem benachbarten Gummituchzylinder 9 des Offsetdruckwerkes 1 in Funktionsverbindung.

Die Lackiervorrichtung für ein Lackwerk 2 und/oder 3 einer Rotationsdruckmaschine weist umfangsseitig am Formzylinder 12 zum Fixieren des Schichtkörpers 17 Plattenspannvorrichtungen 24 auf. Dieser Schichtkörper 17 ist biegbar und analog zum Schichtkörper 17 im Offsetdruckwerk 1 mit Trägerschicht 18, kompressibler Schicht 19, bevorzugt Gummischicht, und Gummituchdeckschicht 20 aufgebaut. Die Trägerschicht 18 ist dabei in den Plattenspannvorrichtungen 24 des Formzylinders 12 befestigt und die Gummituchdeckschicht 20 ist mit dem benachbarten, Bedruckstoff führenden Druckzylinder 11 in Funktionsverbindung.

Bevorzugt ist die Trägerschicht 18 ein metallischer Werkstoff oder zumindest enthält die Trägerschicht 18 einen metallischen Werkstoff. Derartige metallische Werkstoffe sind insbesondere Stahl oder Aluminium. Alternativ sind Kunststoffmaterialien als Trägerschicht 18 einsetzbar. Der Schichtkörper 17 ist biegbar und speziell die Trägerschicht 18 ist dimensionsstabil.

Die kompressible Schicht 19 weist zur Erhöhung der Dämpfungsfunktion bevorzugt Lufteinschlüsse und/oder geschlossene Luftkanäle auf.
Bevorzugt ist der Schichtkörper 17 zumindest an der Gummituchdeckschicht 20 strippbar. Damit ist der Schichtkörper 17 auch für das ausgesparte Lackieren (Spotlackierung) einsetzbar. Im gestrippten Gebiet der Gummituchdeckschicht 20 ist die darunter liegende kompressible Schicht 19 zur Ebene der Gummituchdeckschicht 20 vertieft angeordnet und ist somit kein Lackträger.
Bevorzugt ist die kompressible Schicht 19 auf der Trägerschicht 18 aufvulkanisiert. Die kompressible Schicht 19 und die Gummituchdeckschicht 20 sind haftfest, bevorzugt mittels Klebverbindung, verbunden. Die Schichten 18,19 und 20 sind eben ausgeführt und sind angepasst an den Zylinder 8,12, in Einbaulage gekrümmt. Alle Schichten 18 - 20 sind miteinander haftfest verbunden.

Die Wirkungsweise der Lackvorrichtung ist wie folgt: In einem Offsetdruckwerk 1 wird bevorzugt mittels einer an sich bekannten Plattenwechselvorrichtung 23 ein Schichtkörper 17 an den Plattenzylinder 8 zugeführt. Da der Schichtkörper 17 biegbar, jedoch seitens der Elastizität steifer als ein Gummituch ist, ist die Zuführung bzw. Abführung bevorzugt mittels dieser Plattenwechselvorrichtung 23 produktionsstabil realisierbar.

Falls vorher eine Druckplatte auf dem Plattenzylinder 8 fixiert war, wird diese vorher vom Plattenzylinder 8 in die Plattenwechselvorrichtung 23 zurückgefördert. Der Schichtkörper 17 wird endseitig an der Trägerschicht 18 durch die Plattenspannvorrichtungen 24 auf dem Plattenzylinder 8 fixiert.

In dieser Ausbildung ist im Offsetdruckwerk 1 die Verarbeitung von beispielsweise Drucklack vom Farbkasten über den Walzenzug, bei angestellten Farbauftragwalzen 18, realisierbar. Alternativ ist bei abgestellten Farbauftragwalzen 18 ein separates Dosiersystem 21 mit wenigstens einer Auftragwalze 22 einsetzbar, wie dies aus DE 197 29 977 A1 bekannt ist. Diese Ausbildung eignet sich insbesondere für wässrige Dispersionslacke. Dabei ist das Dosiersystem 21 nicht auf ein Kammerrakelsystem mit gerasterter Auftragwalze (Auftragwalze 21) beschränkt. Vielmehr sind alternativ Walzenwerke nach dem Quetschwalzenprinzip oder dem Schöpf-/Tauchwalzenprinzip einsetzbar. Ist ein Feuchtwerk vorhanden, so ist auch eine Lackzuführung über das Feuchtwerk realisierbar.

In einem Offsetdruckwerk 1 wird bevorzugt mittels einer an sich bekannten Plattenwechselvorrichtung 23 ein Schichtkörper 17 an den Plattenzylinder 8 zugeführt. Da der Schichtkörper 17 biegbar, jedoch seitens der Elastizität steifer als ein an sich bekanntes Gummituch ist, ist die Zuführung bzw. Abführung bevorzugt mittels dieser Plattenwechselvorrichtung 23 produktionsstabil realisierbar.

Falls vorher eine Druckplatte auf dem Plattenzylinder 8 fixiert war, wird diese vorher vom Plattenzylinder 8 in die Plattenwechselvorrichtung 23 zurückgefördert. Der Schichtkörper 17 wird endseitig an der Trägerschicht 18 durch die Plattenspannvorrichtungen 24 auf dem Plattenzylinder 8 fixiert. In bevorzugter Ausbildung weist eine derartige Trägerschicht 18 zumindest im Bereich der Druckanfangsschiene einer Plattenspannvorrichtung 24 Stanzungen für ein an sich bekanntes Registersystem auf.

Im Offsetdruckwerk 1 ist die Verarbeitung von beispielsweise Drucklack vom Farbkasten über den Walzenzug, bei angestellten Farbauftragwalzen 18, realisierbar. Alternativ ist bei abgestellten Farbauftragwalzen 18 ein separates Dosiersystem 21 mit wenigstens einer Auftragwalze 22 einsetzbar, wie dies aus DE 197 29 977 A1 bekannt ist. Diese Ausbildung eignet sich insbesondere für wässrige Dispersionslacke. Dabei ist das Dosiersystem 21 nicht auf ein Kammerrakelsystem mit gerasterter Auftragwalze (Auftragwalze 21) beschränkt. Vielmehr sind alternativ Walzenwerke nach dem Quetschwalzenprinzip oder dem Schöpf-/Tauchwalzenprinzip einsetzbar. Ist ein Feuchtwerk vorhanden, so ist auch eine Lackzuführung über das Feuchtwerk realisierbar.

In einer vorteilhaften Ausbildung ist der auf dem Plattenzylinder 8 fixierte Schichtkörper 17 mittels einer dem Gummituchzylinder 9 benachbarten Waschvorrichtung 25 reinigbar. Hierzu sind der Schichtkörper 17 auf dem Plattenzylinder 8 und das Gummituch auf dem Gummituchzylinder 9 in Kontakt. Mittels Waschvorrichtung 25 und Gummituchzylinder 9 wird der Schichtkörper 17 gemeinsam gereinigt.
Alternativ ist eine Waschvorrichtung 25 dem Kontaktbereich von Plattenzylinder 8 und Gummituchzylinder 9 zugeordnet. Die Waschvorrichtung 25 ist in dieser Ausbildung gemeinsam an beide Zylinder 8,9 anstellbar, so dass die Zylinder 8,9 gleichzeitig reinigbar sind. In Fig. 2 sind beide Anordnungen von Waschvorrichtungen 25 gemeinsam gezeigt.

In einem Lackwerk 2, 3 wird bevorzugt mittels je einer an sich bekannten Plattenwechselvorrichtung 23 je ein Schichtkörper 17 an den jeweiligen Formzylinder 12 zugeführt. Da der Schichtkörper 17 biegbar, jedoch seitens der Elastizität steifer als ein an sich bekanntes Gummituch ist, ist die Zuführung bzw. Abführung bevorzugt mittels dieser Plattenwechselvorrichtung 23 produktionsstabil realisierbar.

Falls vorher eine Lackplatte, beispielsweise eine flexible Hochdruckplatte, auf dem Formzylinder 12 fixiert war, wird diese vorher vom Formzylinder 12 in die Plattenwechselvorrichtung 23 zurückgefördert. Der Schichtkörper 17 wird endseitig an der Trägerschicht 18 durch die Plattenspannvorrichtungen 24 auf dem Formzylinder 12 fixiert. In bevorzugter Ausbildung weist eine derartige Trägerschicht 18 zumindest im Bereich der Druckanfangsschiene einer Plattenspannvorrichtung 24 Stanzungen für ein an sich bekanntes Registersystem auf.

Im Lackwerk 2,3 ist beispielsweise die Verarbeitung von wässrigen Dispersionslacken, realisierbar. Als Dosiersysteme sind Kammerrakelsysteme mit gerasterten Auftragwalzen sowie alternativ Walzenwerke nach dem Quetschwalzenprinzip oder dem Schöpf-/Tauchwalzenprinzip einsetzbar.

In einer vorteilhaften Ausbildung ist der auf dem Formzylinder 12 fixierte Schichtkörper 17 mittels einer dem Formzylinder 12 benachbarten Waschvorrichtung 25 reinigbar.

### [Bezugszeichenliste]

- 1: Offsetdruckwerk
- 2: Lackwerk
- 3: Lackwerk
- 4: Trocknersystem
- 5: Ausleger
- 6: Auslegerstapel
- 7: Fördersystem
- 8: Plattenzylinder
- 9: Gummituchzylinder
- 10: Transferzylinder
- 11: Druckzylinder
- 12: Formzylinder
- 13: Dosiersystem
- 14: Dosiersystem
- 15: Farbwerk
- 16: Farbauftragwalze
- 17: Schichtkörper
- 18: Trägerschicht
- 19: kompressible Gummischicht
- 20: Gummituchdeckschicht
- 21: Dosiersystem
- 22: Auftragwalze
- 23: Plattenwechselvorrichtung
- 24: Plattenspannvorrichtung
- 25: Waschvorrichtung

## Patentansprüche

1. Lackiervorrichtung für eine Rotationsdruckmaschine mit einem Druckzylinder (11), einem Gummituchzylinder (9) und einem Plattenzylinder (8) mit wenigstens einem zugeordneten Farbwerk, wobei die Farbauftragwalzen des Farbwerkes zum Plattenzylinder an- und abstellbar sind,
**dadurch gekennzeichnet,**
**dass** umfangsseitig am Plattenzylinder (8) Plattenspannvorrichtungen (24) angeordnet sind, mit denem am Plattenzylinder (8) ein liegbarer Schichtkörper (17) fixiert ist, der eine in den Plattenspannvorrichtungen (24) endseitig fixierbare Trägerschicht (18) aufweist, und dass der Schichtkörper (17) zumindest eine auf der Trägerschicht (18) aufbauend angeordnete, fixierte kompressible Schicht (19) und eine auf dieser Schicht (19) aufbauend angeordnete, fixierte Gummituchdeckschicht (20) umfasst, wobei die Gummituchdeckschicht (20) mit dem benachbarten Gummituchzylinder (9) in Funktionsverbindung ist.

2. Lackiervorrichtung für eine Rotationsdruckmaschine mit einem Druckzylinder (11), einem Formzylinder (12) und einem Dosiersystem mit wenigstens einer dem Formzylinder zugeordneten Auftragwalze,
**dadurch gekennzeichnet,**
**dass** umfangsseitig am Formzylinder (12) Plattenspannvorrichtungen (24) angeordnet sind mit denem am formzylinder (12) ein liegbarer Schichtkörper (17) fixiert ist, der eine in den Plattenspannvorrichtungen (24) endseitig fixierbare Trägerschicht (18) aufweist, und dass der Schichtkörper (17) zumindest eine auf der Trägerschicht (18) aufbauend angeordnete, fixierte kompressible Schicht (19) und eine auf dieser Schicht (19) aufbauend angeordnete, fixierte Gummituchdeckschicht (20) umfasst, wobei die Gummituchdeckschicht (20) mit dem benachbarten, einen Bedruckstoff führenden Druckzylinder (13) in Funktionsverbindung ist.

3. Lackiervorrichtung nach Anspruch 1 oder 2,
**dadurch gekennzeichnet,**
**dass** die Trägerschicht (18) ein metallischer Werkstoff ist oder zumindest einen metallischen Werkstoff enthält.

4. Lackiervorrichtung nach Anspruch 3,
**dadurch gekennzeichnet,**
**dass** der metallische Werkstoff der Trägerschicht (18) ein Aluminiumwerkstoff ist.

5. Lackiervorrichtung nach wenigstens Anspruch 1 oder 2,
**dadurch gekennzeichnet,**
**dass** die kompressible Schicht (19) eine Gummischicht ist und Lufteinschlüsse oder Luftkanäle aufweist.

6. Lackiervorrichtung nach wenigstens Anspruch 1 oder 2,
**dadurch gekennzeichnet,**
**dass** zumindest die Gummituchdeckschicht (20) strippbar ist.

7. Lackiervorrichtung nach wenigstens Anspruch 1 und 2,
**dadurch gekennzeichnet**,
das die kompressible Gummischicht (19) auf die Trägerschicht (18) aufvulkanisiert ist.

8. Lackiervorrichtung nach Anspruch 1,
**dadurch gekennzeichnet,**
**dass** dem Plattenzylinder (8) eine Plattenwechselvorrichtung (23) benachbart zugeordnet ist.

9. Lackiervorrichtung nach Anspruch 2,
**dadurch gekennzeichnet,**
**dass** dem Formzylinder (12) eine Plattenwechselvorrichtung (23) benachbart zugeordnet ist.

## Claims

1. A coating device for a rotary printing machine with a printing cylinder (11), a rubber blanket cylinder (9), and a plate cylinder (8) with at least one associated inking system, wherein the ink application rolls of the inking system can be set to and off the plate cylinder, **characterized in that** on the circumferential side on the plate cylinder (8) plate clamping devices (24) are arranged by means of which a flexible layer body (17) is fixed on the plate cylinder (8) which comprises a carrier layer (18) that can be fixed on the end side in the plate clamping devices (24), and that the layer body (17) comprises at least one fixed compressible layer (19) arranged based on the carrier layer (18) and a fixed rubber blanket covering layer (20) arranged based on this layer (19), wherein the rubber blanket covering layer (20) is operationally connected with the neighbouring rubber blanket cylinder (9).

2. The coating device for a rotary printing machine with a printing cylinder (11), a form cylinder (12), and a dosing system with at least one application roll associated with the form cylinder, **characterized in that** on the circumferential side on the form cylinder (12) plate clamping devices (24) are arranged by means of which a flexible layer body (17) is fixed on the form cylinder (12) which comprises a carrier layer (18) that can be fixed on the end side in the plate clamping devices (24), and that the layer body (17) comprises at least one fixed compressible layer (19) arranged based on the carrier layer (18) and a fixed rubber blanket covering layer (20) arranged based on this layer (19), wherein the rubber blanket covering layer (20) is operationally connected with the neighbouring printing cylinder (13) conducting a print material.

3. The coating device according to Claim 1 or 2, **characterized in that** the carrier layer (18) is a metal material or contains at least one metal material.

4. The coating device according to Claim 3, **characterized in that** the metal material of the carrier layer (18) is an aluminium material.

5. The coating device according to at least Claim 1 or 2, **characterized in that** the compressible layer (19) is a rubber layer and comprises air inclusions or air ducts.

6. The coating device according to at least Claim 1 or 2, **characterized in that** at least the rubber blanket covering layer (20) can be stripped.

7. The coating device according to at least Claim 1 and 2, **characterized in that** the compressible rubber layer (19) is vulcanised onto the carrier layer (18).

8. The coating device according to Claim 1, **characterized in that** a plate changing device (23) is adjacently associated with the plate cylinder (8).

9. The coating device according to Claim 2, **characterized in that** a plate changing device (23) is adjacently associated with the form cylinder (12).

## Revendications

1. Dispositif de laquages pour une machine à imprimer rotative, avec un cylindre de pression (11), un cylindre porte blanchet (9) et un cylindre porte plaques (8) avec au moins un système d'encrage associé, les rouleaux encreurs du système d'encrage étant susceptibles d'être mis en prise et hors prise par rapport au cylindre porte plaques, **caractérisé en ce que**,
côté circonférence sur le cylindre porte plaques (8) sont disposés des dispositifs de bridage de plaques (24) à l'aide desquels un corps stratifié (17) flexible comportant une couche porteuse (18) susceptible d'être fixée côté extrémité dans les dispositifs de bridage de plaques (24) est fixé sur le cylindre porte plaques (8) et **en ce que** le corps stratifié (17) comprend au moins une couche porteuse (19) compressible fixée, disposée en épaisseur sur la couche porteuse (18) et une couche de recouvrement du blanchet (20) fixée, disposée en épaisseur sur ladite couche (19), la couche de recouvrement du blanchet (20) étant en liaison fonctionnelle avec le cylindre porte blanchet (9) voisin.

2. Dispositif de laquage pour une machine à imprimer rotative, avec un cylindre de pression (11), un cylindre gravé (12) et un système de dosage avec au moins un rouleau encreur associé au cylindre gravé,
**caractérisé en ce que**,
côté circonférence, sur le cylindre gravé (12) sont disposés des dispositifs de bridage de plaques (24), à l'aide desquels un corps stratifié (17) flexible comportant une couche porteuse (18) susceptible d'être fixée côté extrémité dans les dispositifs de bridage de plaques (24) est fixé sur le cylindre gravé (12) et **en ce que** le corps stratifié (17) comprend au moins une couche porteuse (19) compressible fixée, disposée en épaisseur sur la couche porteuse (18) et une couche de recouvrement de blanchet (20) fixée, disposée sur ladite couche (19), la couche de recouvrement de blanchet (20) étant en liaison fonctionnelle avec le cylindre de pression (13) voisin, guidant un tissu à imprimer.

3. Dispositif de laquage selon la revendication 1 ou 2, **caractérisé en ce que**,
la couche porteuse (18) est une matière métallique ou contient au moins une matière métallique.

4. Dispositif de laquage selon la revendication 3,
**caractérisé en ce que**,
la matière métallique de la couche porteuse (18) est une matière aluminium.

5. Dispositif de laquage selon au moins la revendication 1 ou 2, **caractérisé en ce que**,
la couche compressible (19) est une couche en caoutchouc et comporte des inclusions d'air ou des conduits d'air.

6. Dispositif de laquage selon au moins la revendication 1 ou 2, **caractérisé en ce que**,
au moins la couche de recouvrement du blanchet (20) est pelable.

7. Dispositif de laquage selon au moins la revendication 1 et 2, **caractérisé en ce que**,
la couche en caoutchouc compressible (19) est appliquée par vulcanisation sur la couche porteuse (18).

8. Dispositif de laquage selon la revendication 1,
**caractérisé en ce que**,
au cylindre porte plaques (8) est associé dans le voisinage un dispositif de changement de plaques (23).

9. Dispositif de laquage selon la revendication 2,
**caractérisé en ce que**,
au cylindre gravé (12) est associé dans le voisinage un dispositif de changement de plaques (23).
